# EUROPÄISCHE PATENTSCHRIFT

(11) **EP 0 837 722 B1**
(45) Veröffentlichungstag und Bekanntmachung des Hinweises auf die Patenterteilung: **28.07.1999**
(21) Anmeldenummer: 95904420.7
(22) Anmeldetag: 05.12.1994
(51) Int. Cl.: A63F 1/02

(54) **LERNSPIEL**
LEARNING GAME
JEU EDUCATIF

(30) Priorität: 08.12.1993 CH 365693
(43) Veröffentlichungstag der Anmeldung: 29.04.1998
(73) Patentinhaber: Sarraj, Nicolas, 8143 Stallikon (CH); Gianini, Marco, 8001 Zürich (CH); Von Arx, Oliver, 8712 Stäfa (CH)
(72) Erfinder: GIANINI, Marco, CH-8001 Zürich (CH); VON ARX, Oliver, CH-8712 Stäfa (CH)
(74) Vertreter: Patentanwaltsbüro Feldmann AG
(86) Internationale Anmeldenummer: EP9404039
(87) Internationale Veröffentlichungsnummer: WO9515795

(56) Entgegenhaltungen:
- WO-A-93/15802
- FR-A- 1 549 555
- GB-A- 1 086 768
- GB-A- 1 094 754
- GB-A- 1 127 038
- GB-A- 2 027 974
- US-A- 1 632 681

## Beschreibung

Aus der GB-A-2 027 974 ist ein Lernspiel für den Musikunterricht bekannt. Es besteht aus einer Vielzahl von rechteckigen Spielkarten. Die Karten haben an ihrem oberen und unteren Rand einen Querbalken, in welchem die Bedeutung eines im Mittelbereich dargestellten Notenwertes oder Pausenzeichens oder sonstigen Symbols beschrieben ist. Zum Spielen werden auf dem Tisch zunächst eine Reihe von parallelen Balken, z.B. Plastikstreifen, gelegt. Zwischen die Balken werden Karten gelegt, derart, dass die Summe der Taktlängen der Notenwerte bzw. Pausenwerte mit dem am Anfang festgelegten Takt übereinstimmt. Ein Spieler, der einen Zwischenraum zwischen zwei Balken korrekt ausfüllen kann, erhält einen Punkt.

In der RFR-A-1 549 555 ist ein weiteres Lernspiel beschrieben, in welchem die rechteckigen Spielkarten jeweils einen Satz in einer Sprache sowie eine Uebersetzung in eine andere Sprache enthalten. Das Spiel wird auf einem Brett mit 36 Feldern gespielt.

In der GB-A-1 127 038 ist ein weiteres Sprach-Lernspiel mit Spielkarten beschrieben. Die Karten enthalten Worte in einer Sprache und eine Uebersetzung in eine andere Sprache oder ein erläuterndes Zeichen.

Die US-A-1 632 681 beschreibt ein Kartenspiel, dessen Karten ein Wort und dessen phonetische Schreibweise enthalten. Zusätzlich sind weitere Worte einer Gruppe aufgedruckt, diese aber ohne phonetische Schreibweise.

In der GB-A-1 086 768 ist ein Kartenspiel beschrieben, in welchem auf den Spielkarten die Symbole bzw. die Ordnungszahl der chemischen Elemente abgebildet sind. Damit kann das Periodensystem der Elemente aufgebaut werden.

Der vorliegenden Erfindung liegt die Aufgabe zugrunde, ein Lernspiel anzugeben, mit welchem insbesondere Sprachen auf spielerische Weise, insbesondere auch zu zweit oder in Gruppen, erlernt werden können. Diese Aufgabe wird durch die Merkmalskombination der Ansprüche gelöst.

Nachfolgend wird ein Ausführungsbeispiel der Erfindung anhand der Zeichnungen erläutert. Darin zeigt:
- Figur 1: einen aus mehreren Spielkarten zusammengesetzten Satz, und
- Figuren 2-4: drei Varianten der Ausbildung der Spielkarten.

Das erfindungsgemässe Sprachlernspiel umfasst eine Vielzahl von z.B. 60-100 rechteckigen Spielkarten 1 gleicher Grösse. Auf deren Vorderseite 2 erstreckt sich beabstandet vom oberen und unteren Rand jeweils mindestens ein farbiger Querbalken 3 quer zur Längserstreckung der Karte 1. Bei mehreren Querbalken 3 haben diese vorzugsweise unterschiedliehe Farben, was in den Figuren durch unterschiedliche Schraffierungen angedeutet ist. In jeden Balken 3 ist ein Wort 4 geschrieben. Bei der in Figur 1 linken Karte ist es z.B. der männliche, weibliche und der Mehrzahl-Artikel "le, la, les" in der Sprache des Spiels, also die grammatikalische Abwandlung desselben Wortes. Bei jeder Karte ist ausser diesem Wort bzw. diesen Worten auf der Vorderseite 2 ein erläuterndes Zeichen davon sowie eine Punktzahl 6 entsprechend dem grammatikalischen Schwierigkeitsgrad dieses Wortes 4 innerhalb des Spiels gedruckt. Die Karte 1 kann zusätzliche Angaben 7 enthalten.

Bei der Variante nach Figur 1 ist auf der Vorderseite 2 der Karten als erläuterndes Zeichen 5 die Uebersetzung des Wortes 4 bzw. der mehreren Worte 4 angegeben, bei der Variante nach Figur 2 ist das erläuternde Zeichen 5 eine bildliche Darstellung des Wortes 4, bei der Variante nach Figur 3 ist es die grammatikalische Bezeichnung der Wortart und bei der Variante nach Figur 4 die phonetische Schreibweise des Wortes 4. Die zusätzliche Angabe 7 kann z.B. die Art des Spiels (Figuren 1 und 2) oder ein anderes erläuterndes Zeichen, z.B. wie in Figur 4 die Wortart sein.

Anhand von Figur 1 wird nachfolgend eine der zahlreichen Möglichkeiten erläutert, wie mit dem Sprachlernspiel gespielt werden kann. Vorzugsweise wird das Spiel mit mehreren Spielern gespielt. Jeder Spieler erhält 12 Karten. Die übrigen Karten bilden den Kartenstock (Oberseite 2 nach unten). Die erste Karte 1 wird neben dem Kartenstock aufgedeckt. Jeder Spieler hat einen Kartenhalter, damit seine Karten von den andern Spielern nicht eingesehen werden. Jeder Spieler versucht mit seinen Karten einen grammatikalisch korrekten Satz zu bilden und diesen vor sich hin zu legen, wobei er beim erstmaligen Auslegen eine Mindestpunktzahl (z.B. 24 Punkte) erreichen muss. Kann diese Bedingung nicht erfüllt werden, muss der entsprechende Spieler vom Kartenstock eine Karte aufnehmen und darf eine Karte nach Wahl auf die aufgedeckte Karte neben dem Kartenstock ablegen. Der Spieler kann erst bei der nächsten Runde wieder versuchen, auszulegen. Wenn es einem der Spieler gelingt, seinen Satz zu legen, darf er bei der nächsten Runde entweder seinen Satz beliebig ausbauen (anhängen) oder verändern (unter der Bedingung, dass der Satz weiterhin grammatikalisch korrekt ist). Sonst zieht er eine Karte und legt eine andere ab.

Sobald zwei oder mehrere Spieler ihre Sätze abgelegt haben, darf jeder Spieler, welcher bereits auslegen konnte, bei sich oder auch bei Mitspielern erweitern oder verändern oder aber neue Sätze bilden. Kann ein Spieler einem Mitspieler eine Anzahl Karten an dessen Grundsatz anhängen, so muss der Betroffene soviele "Strafkarten" vom Grundstock aufnehmen, wie ihm angehängt wurden. Uebertrifft die Satzlänge des Grundsatzes im Verlauf dem Spiels die Anzahl von 15 Karten, so darf der betreffende Satz abgeräumt und die betreffenden Karten beiseite gelegt werden. Der betroffene Spieler kann mit seinen verbleibenden Karten entweder einen eigenen Satz neu bilden, wobei keine Minimalpunktzahl mehr vorgeschrieben ist, oder er kann die Sätze der Mitspieler weiter ausbauen und verändern. Das Spiel ist beendet, sobald einer der Spieler keine Karten mehr hat. Die verbleibenden Punktzahlen der nicht ausgelegten Karten werden den betreffenden Besitzern als Strafpunkte angerechnet. Nach einer vorbestimmten Anzahl von Runden werden diese Strafpunkte zusammengezählt. Gewinner ist, wer die kleinste Gesamtpunktzahl hat.

Mit dem beschriebenen Sprachlernspiel können Sprachen attraktiv erlernt werden. Die Spieler werden durch gegenseitige Kontrollen animiert, ihre Kenntnisse in Grammatik, Wortschatz, Satzbau usw. zu vertiefen. Für Fortgeschrittene kann der Wortschatz des Spiels sukzessive vergrössert und z.B. auf die interessierenden Spezialgebiete und Themenbereiche erweitert werden. Das Spiel kann als reine Unterhaltung oder auch als Lehrmittel z.B. in Schulen angewendet werden.

Die oben beschriebenen Spielregeln können auf vielfältige Weise abgewandelt werden.

Die Karten 1 sind auch als Bilder in einem Computer erfassbar und auf einem Bildschirm darstellbar. Mit einer entsprechenden Programmsteuerung kann das Spiel auf einem Bildschirm gespielt werden.

## Patentansprüche

1. Sprach-Lernspiel umfassend eine Vielzahl von rechteckigen Spielkarten (1), die auf ihrer Vorderseite (2) beabstandet vom oberen und unteren Rand je mindestens einen quer zur Längserstreckung der Karte (1) verlaufenden Balken (3) aufweisen, der ein Wort (4) enthält, wobei jede Karte zusätzlich ein erläuterndes Zeichen (5) für das betreffende Wort (4) enthält, wobei mehrere Karten (1) mehrere voneinander beabstandete Balken (3) aufweisen, welche Abwandlungen desselben Wortes (4) enthalten, und wobei bei den Karten (1)
mit mehreren voneinander beabstandeten Balken (3) entweder die Balken (3) voneinander verschiedene Farben haben, oder wobei jeder Wortart eine eigene Farbe zugeordnet ist.

2. Lernspiel nach Anspruch 1, wobei das erläuternde Zeichen (5) eine Uebersetzung des Wortes (4) in eine andere Sprache ist.

3. Lernspiel nach Anspruch 1, wobei das erläuternde Zeichen (5) ein Bild ist.

4. Lernspiel nach Anspruch 1, wobei das erläuternde Zeichen (5) die grammatikalische Bezeichnung der Wortart ist

5. Lernspiel nach Anspruch 1, wobei das erläuternde Zeichen (5) die phonetische Schreibweise des Wortes (4) ist.

6. Lernspiel nach einem der Ansprüche 1-5, wobei auf die Vorderseite (2) zusätzlich eine Punktzahl (6) entsprechend dem grammatikalischen Schwierigkeitsgrad des Wortes (4) aufgedruckt ist.

7. Lernspiel nach einem der Ansprüche 2-6, wobei der Balken (3) gegenüber dem Rest der Vorderseite (2) jeder Karte (1) eine andere Farbe hat.

8. Lernspiel nach einem der Ansprüche 1-7, wobei die Karten (1) auf der Vorderseite (2) eine zusätzliche Angabe (7), z.B. ein zusätzliches erläuterndes Zeichen (5) gemäss einem der Ansprüche 2-5 enthalten.

9. Lernspiel nach einem der Ansprüche 1-8, wobei es zusätzlich mehrere Joker-Karten enthält, welche ebenfalls eine Punktzahl haben.

10. Lernspiel nach einem der Ansprüche 1-9, wobei die Bilder der Karten in einem Computer erfaßbar und auf einem Bildschirm darstellbar sind.

## Claims

1. A language learning game comprising a multitude of rectangular playing cards (1) which on their front side (2), distanced from the upper and lower edge, comprise in each case at least one crosspiece (3) which runs transversely to the longitudinal extension of the card (1) and which contains a word (4), wherein each card additionally contains an explanatory sign (5) for the word (4) concerned, wherein several cards (1) comprise several crosspieces (3) distanced to one another, these containing variants of the same word (4), and wherein with the cards (1) with several crosspieces (3) distanced to one another, either the crosspieces (3) have colours differing from one another, or wherein to each word type an individual colour is allocated.

2. A learning game according to claim 1, wherein the explanatory sign (5) is a translation of the word (4) into another language.

3. A learning game according to claim 1, wherein the explanatory sign (5) is a picture.

4. A learning game according to claim 1, wherein the explanatory sign (5) is the grammatic indication of the word type.

5. A learning game according to claim 1, wherein the explanatory sign (5) is the phonetic manner of writing of the word (4).

6. A learning game according to one of the claims 1 to 5, wherein on the front side (2) there is additionally printed a number of points (6) corresponding to the grammatic degree of difficulty of the word (4).

7. A learning game according to one of the claims 2 to 6, wherein the crosspiece (3) has another colour with respect to the rest of the front side (2) of each card.

8. A learning game according to one of the claims 1 to 7, wherein the cards (1) on the front side (2) contain an additional detail (7), e.g. an additional explanatory sign (5) according to one of the claims 2 to 5.

9. A learning game according to one of the claims 1 to 8, wherein it additionally contains several joker cards, which likewise have a number of points.

10. A learning game according to one of the claims 1 to 9, wherein the pictures of the cards may be acquired in a computer and can be represented on a screen.

## Revendications

1. Jeu éducatif d'apprentissage de langue comportant une pluralité de cartes à jouer rectangulaires (1), qui, sur leur recto (2), présentent chaque fois au moins une bande (3) qui s'étend transversalement au prolongement longitudinal de la carte (1), est espacée du bord supérieur et inférieur et contient un terme (4), chaque carte comportant en outre un signe explicatif (5) pour le terme concerné (4), plusieurs cartes (1) présentant plusieurs bandes espacées entre elles (3) qui contiennent des déclinaisons du même terme (4), et dans lequel, dans les cartes (1) qui comportent plusieurs bandes espacées entre elles (3), soit les bandes (3) présentent des couleurs distinctes les unes des autres, soit chaque type de terme se voit associer une couleur propre.

2. Jeu éducatif selon la revendication 1, dans lequel le signe explicatif (5) est une traduction du terme (4) dans une autre langue.

3. Jeu éducatif selon la revendication 1, dans lequel le signe explicatif (5) est une image.

4. Jeu éducatif selon la revendication 1, dans lequel le signe explicatif (5) est la désignation grammaticale du type de terme.

5. Jeu éducatif selon la revendication 1, dans lequel le signe explicatif (5) est la transcription phonétique du terme (4).

6. Jeu éducatif selon l'une des revendications 1 à 5, dans lequel il est en outre imprimé sur le recto (2) un nombre de points (6) correspondant au niveau de difficulté grammaticale du terme (4).

7. Jeu éducatif selon l'une des revendications 2 à 6, dans lequel la bande (3) par rapport au reste du recto (2) de chaque carte (1) présente une autre couleur.

8. Jeu éducatif selon l'une des revendications 1 à 7, dans lequel les cartes (1) sur le recto (2) comportent une indication supplémentaire (7), par ex. un signe explicatif supplémentaire (5) selon l'une des revendications 2 à 5.

9. Jeu éducatif selon l'une des revendications 1 à 8, dans lequel sont en outre présentes plusieurs cartes joker, qui également comportent un nombre de points.

10. Jeu éducatif selon l'une des revendications 1 à 9, dans lequel les images des cartes peuvent être saisies dans un ordinateur et peuvent être affichées sur un écran.
